# EUROPÄISCHE PATENTSCHRIFT

(11) **EP 2 782 850 B1**
(45) Veröffentlichungstag und Bekanntmachung des Hinweises auf die Patenterteilung: **05.10.2016**
(21) Anmeldenummer: 12797806.2
(22) Anmeldetag: 21.11.2012
(51) Int. Cl.: B65D 88/16

(54) **TRANSPORTBEHÄLTER**
TRANSPORT CONTAINER
CONTENANT DE TRANSPORT

(30) Priorität: 22.11.2011 AT 17282011
(43) Veröffentlichungstag der Anmeldung: 01.10.2014
(73) Patentinhaber: Greif Flexibles Trading Holding BV, 4761 RW Moerdijk (NL); Pörner Ingenieurgesellschaft mbH, 1050 Wien (AT)
(72) Erfinder: SAMADIJAVAN, Amir, A-1220 Wien (AT); PÖRNER, Andreas, A-2380 Perchtoldsdorf (AT)
(74) Vertreter: Patentanwälte Puchberger, Berger und Partner
(86) Internationale Anmeldenummer: PCT/EP2012/073227
(87) Internationale Veröffentlichungsnummer: WO 2013/076138

(56) Entgegenhaltungen:
- EP-A1- 0 001 696
- EP-A2- 0 168 974
- WO-A1-2011/151661
- AT-A1- 505 805
- AT-A4- 508 364
- DE-C1- 19 617 901
- JP-A- 2004 149 160
- US-A1- 2003 056 473

## Beschreibung

Die Erfindung betrifft Transportbehälter für fließfähige Stoffe, insbesondere für Bitumen in erwärmtem oder kaltem Zustand, wobei der Behälterrumpf des Transportbehälters eine im wesentlichen pyramidenstumpfförmige Form mit aus flexiblem Material gebildeten Boden, Seitenwänden und gegebenenfalls Deckfläche mit Einfüllöffnung aufweist, und wobei die Seitenwände im unteren bodennahen Bereich durch Stabllisierungsmittel gegen Verformung verstärkt sind.

Transportbehälter aus flexiblem Material werden oft auch mit der Bezeichnung Big Bag oder Flexible bulk container auf den Markt gebracht und dienen vorwiegend dem Transport schüttfähiger oder fließfähiger Güter.

Die vorliegende Erfindung geht von einem Stand der Technik aus, wie er beispielsweise durch die AT 505 805 A1 geoffenbart ist. Diese Anmeldung beschäftigt sich mit der Stabilisierung der Form eines derartigen flexiblen Transportbehälters nach dem Einfüllen von Bitumen und die Aufgabe wurde dadurch gelöst, dass die die Seitenwandungen bildenden Gewebetafeln im unteren Bereich mit Stabilisierungsmitteln versehen werden, die in die Gewebetafeln eingezogen oder eingenäht werden. Die konkrete Offenbarung zeigt in den Figuren die Anordnung von gekreuzten Falten, die in das Material der Seitenwandungen genäht werden, wobei die Nähte im Verlauf der Gewebetafeln enden.

Schon vor clem Prioritätszeitpunkt der genannten Veröffentlichung war es in der Praxis bekannt gewesen, Stabilisierungsnähte in den Seitenwandungen vorzusehen, beispielsweise durch senkrechte Nähte, die von der Bodenkante des Transportsackes bis etwa zur Hälfte der Transportsackhöhe reichten.

Auch wenn derartige Nähte und genähte Falten in den Seitenwandungen eine gewisse Stabilisierung der Transportsackform mit sich bringen, haben diese doch in der Praxis Nachteile gezeigt. Zum Einen ist die zusätzliche Naht in der Sackwandung ein zusätzlicher Arbeitsschritt beim Nähvorgang, der die Kosten erhöht. Die Verstärkungswirkung ist von der Qualität der Näharbeit und von der Qualität des Gewehematerials abhängig, was es nicht immer einfach macht, die Stabilisatorwirkung bei Massenprodukten genau vorherzusehen.

Ein weiterer Nachteil von Nähten besteht darin, dass sie zum Aufplatzen neigen, wodurch entweder die Naht geöffnet und die Stabilisatorwirkung unwirksam gemacht wird, oder im schlechtesten Fall zu einem Aufreißen des Transportsackes führt. Nähte sind immer auch mit einer Schwächung des genähten Gewebes verbunden. Weiters ist es nachteilig, dass derartige genähte Falten im Gewebematerial der Seitenwände enden, sodass die zum Teil sehr hohen Zugkräfte jedenfalls in das Gewebe eingeleitet werden und dieses Gewebe in manchen Teilen überdehnen und schädigen. Die Festigkeit und Formstabilität hängt bei diesen Nähten und auch bei anderen in die Gewebetafeln eingezogenen oder mit diesen vernähten Bändern nur von der Festigkeit des Gewebematerials ab.

Die Bildung von transpörtbehattern mit pyramidenstumpffötmigem Behälterrumpf und Anordnung von versteifenden genähten Gewebefalten ist beispielsweise auch der DE 84 21 154.7 U1 zu entnehmen gewesen. Ein weiterer Stand der Technik mit einem pyramidenstumpfartigen Transportsack für Bitumen ist auch der AT 009 644 U1 zu entnehmen. Dieser zeigt auch die Anordnung einer Innenauskleidung aus Kunststofffolie.

Das Verpacken von Bitumen in Transportbehälter aus flexiblem Material bringt Schwierigkeiten mit sich. Bitumen ist erst bei höheren Temperaturen flüssig bis zähflüssig und erstarrt bei niedrigeren Temperaturen zu einer kühlen Schmelze. Derartige Schmelzen haben jedoch die Eigenschaft, auch bei niedrigeren Temperaturen wie z.B. Raumtemperatur nicht vollkommen starr zu sein. Bitumen verhält sich im erkalteten Zustand wie eine langsam fließende Masse. Dies ist auch einer der Gründe dafür, warum bisher Bitumen vorwiegend in formbeständige Gefäße abgefüllt wurde wie z.B. in die bekannten Bitumenfässer. Diese haben allerdings den Nachteil, dass sie auch im unbefüllten Zustand ein hohes Volumen aufweisen und dass ein relativ hoher Transportverlust dadurch auftritt, dass beim Entleeren der Fässer ein hoher Prozentsatz an der Innenwandung des Fasses hängen bleibt.

Ein bekanntes Problem besteht bei flexiblen Verpackungsbehältern darin, dass die gefüllten Säcke beim Transport ihre Form verlieren, insbesondere wenn Säcke in Containern übereinandergestapelt werden, wobei sich die Säcke zur Seite hin ausbauchen. Dies kann auch dazu führen, dass solche ausgebauchten Transportbehälter nicht mehr in die für den Überseetransport verwendeten Container passen.

Das Problem der Formstabilität kann sich noch verstärken, wenn tiefe Temperaturen dazu führen, dass das üblicherweise verwendete Material, wie Polypropylen oder Polyethylen, seine Festigkeit verliert.

Aus dem Stand der Technik ist es bekannt, zur Stabilisierung des Transportsacks Stabilisatorgurte einzusetzen. So zeigt die US 2003/056473 A1 einen gattungsgemäßen Transportsack mit an der Außenseite angeordneten Stabilisierungsgurten. Weitere Transportsäcke ohne derartige Stabilisierungsmittel sind aus den Druckschriften EP 0 001 696 A1, EP 0 168 974 A2, DE 196 17 901 C1 und AT 508 364 A4 bekannt.

Die Aufgabe der vorliegenden Erfindung ist es, Verpackungsbehälter der eingangs genannten Art zu schaffen, die während des Einfüllens des flüssigen Bitumens oder ähnlicher fließfähiger Stoffe selbststabilisierend sind und auch nach dem Absetzen des Füllgutes und insbesondere dem Erstarren des Bitumens frei stehen bleiben, ohne die gewünschte Form zu verlieren. Die Festigkeit des Behälters soll auch bei tiefen Umgebungstemperaturen beibehalten werden.

Im Speziellen besteht die Aufgabe darin, die eingangs beschriebenen Nachteile zu vermeiden, und die Stabilisierungsmittel für die Form des Behälterrumpfs derart auszubilden, dass die auftretenden Zugkräfte allseitig gut aufgefangen werden, sodass es auch in der harten Praxis des Transportgewerbes nicht zu einem Aufplatzen der Transportbehälter kommt. Überdies besteht die Notwendigkeit, derartige Stabilisierungsmittel sehr kostengünstig bereitzustellen, da im Transportwesen für solche verlorene Verpackungen, wie es die Transportbehälter dieser Art darstellen, die Kostenfrage eine eminent wichtige Frage darstellt. Eine weitere Aufgabe besteht darin, das Gewebe der Seitenwände von den Zugkräften zu entlasten wobei auch eine Vorspannung der Stabilisierungsmittel erzielbar sein soll.

Die vorliegende Erfindung löst die gestellte Aufgabe dadurch, dass die Stabilisatorgurte zwischen den Befestigungspunkten bezüglich der Seitenwände frei hängend und mit Vorspannung zugfest angeordnet sind und die Befestigungspunkte der Stabilisatorgurte an den Seitenkanten angeordnet sind, wobei zumindest die Seitenwände und bevorzugt auch der Boden aus einem Außengewebe und einem Innengewebe gebildet sind und die Stabilisatorgurte zwischen diesen Gewebeflächen angeordnet sind.

Weitere vorteilhafte Merkmale der Erfindung sind den Patentansprüchen und der nachfolgenden Beschreibung sowie den Zeichnungen zu entnehmen.

Nachfolgend wird die Erfindung anhand der Zeichnungen beispielsweise näher dargestellt.
Fig. 1 zeigt in Schrägansicht den erfindungsgemäßen Transportbehälter.
Fig. 2 zeigt den Transportbehälter bei abgenommener Außenwand und ohne Innenauskleidung.
Fig. 3 zeigt ein Element der Innenauskleidung vorder Einsetzen in den Transportbehälter.
Fig. 4 zeigt einen Horizontalschnitt durch den Transportbehälter.

Die Fig. 1 zeigt ein Ausführungsbeispiel des fertigen Transportbehälters vor dem Befüllen. Der Behälterrumpf 1 umfasst einen - in Fig. 1 verdeckten - Boden 2, vier Seitenwände 3 und als oberen Abschluss die Deckfläche 4 mit der Einfüllöffnung 5. Alle diese Flächengebilde bestehen weitgehend aus je einer oder mehreren Bahnen eines Gewebematerials, welches fest genug ist, um die hohen Kräfte aufzunehmen und dennoch ein möglichst geringes Packmaß erlaubt. Derartige Säcke können Lasten bis zu 1.000 kg und darüber aufnehmen.

Die Seitenkanten 9 sind mit Seitenkantnähten 14 vernäht. Auch die Bodenkanten 19 sind durch eine Naht gebildet, womit die jeweiligen Seitenwände mit den zugehörigen Kanten des Bodens vernäht sind. Am oberen Ende des Behälterrumpfes 1 verläuft die Deckflächenkante 20, an der die Deckfläche 4 mit dem oberen Rand der Seitenwände 3 verbunden ist. Im dargestellten Ausführungsbeispiel ist die Deckflächenkante 20 mit einer mitgenähten Gurte 21 verstärkt. Entlang der Seitenkanten 9 sind Kantgurte 15 mitvernäht, wobei je zwei nebeneinander liegende Kantgurte 15 am oberen Ende jeweils eine Hebeschlaufe 16 bilden.

Der Behälterrumpf ist pyramidenstumpfartig ausgestaltet, sodass die Fläche des Bodens 2 größer ist als die Fläche der Deckfläche 4.

Erfindungsgemäß ist der Behälterrumpf durch Stabilisierungsmittel im unteren bodennahen Bereich stabilisiert. Diese Stabilisierungsmittel 6 sind als Stabilisierungsgurte 7 vorgesehen, die jeweils frei hängend, also ohne zwischenliegenden Befestigung an oder mit der zugehörigen Seitenwand von den Bodeneckbereichen 8 zu Befestigungspunkten 10 entlang der Seitenkanten 9 gezogen sind. Damit ist sichergestellt, dass die Stabilisierungsmittel in Form der Befestigungsgurte die beim Befüllen des Transportbehälters von innen stark wirkenden Kräfte auf die verstärkten Bereiche des Behälterrumpfs übertragen werden, ohne das Gewebe zu schädigen. Die Befestigungspunkte 10 sind im unteren zwei Drittel der Höhe des Behälterrumpfes angenäht, wodurch das Ausbeulen des Transportbehälters weitgehend unterbunden wird.

Die Stabilisatorgurte 7 werden mit einer Vorspannung in den Sack genäht, wobei also die Gurte etwas kürzer sind, als es der freien Länge zwischen den Bodeneckbereichen 8 und dem zugehörigen Befestigungspunkt 10 entspricht. Bei Befüllen des Transportbehälters werden die an sich steifen Stabilisatorgurte doch etwas ausgedehnt, sodass der Behälterrumpf die dargestellte pyramidenstumpfförmige Form einnehmen kann. Durch die Zugspannung der Stabilisatorgurte wird die Form bestmöglich beibehalten.

In Fig. 1 ist am oberen Rand des Behälterrurtopfes noch der Einfüllstutzen 22 erkennbar, der durch die Deckfläche 4 nach oben vorsteht und zum Einfüllen des Füllgutes dient. Mit dem Schließband 25 kann der Einfüllstutzen verschlossen werden.

Weiters weist der Transportbehälter noch übliche Inforuationsmittel auf, wie z.B. eine Fahne 23 mit Identifizierungsmittel wie Barcodes und eine Dokumententasche 24.

Der Behälterrumpf umfasst zumindest an den Seitenwänden und bevorzugt auch am Boden jeweils zwei Schichten, nämlich ein Innengewebe 12 und das Außengewebe 11. In der Darstellung der Fig. 2 ist das Außengewebe der Seitenwände entfernt, sodass man auf das Innengewebe 12 der Seitenwände blicken kann. Zu sehen sind auch die Stabilisatorgurte 7, die jeweils einen Bodeneckbereich 8 mit dem Befestigungspunkt 10 der danebenliegenden Seitenkante verbinden und so die Zugkräfte des Füllguts auffangen. An den Kreuzungspunkten 13 wirken die Haltekräfte beider gekreuzter Gurte zusammen, sodass an dieser Stelle die Rückhaltekraft am größten ist. Die Kreuzungspunkte 13 liegen bevorzugt in jenem Bereich, in denen sich der Transportbehälter am stärksten ausbeulen würde.

Die Fig. 3 zeigt den Zuschnitt einer Folie zur Ausbildung der bevorzugt vorgesehenen Innenauskleidung 17, der sich ergibt, wenn vier derartiger Zuschnitte als innere Lage in den Sack eingelegt wird. Die Befestigung der unten geschlossenen Innenauskleidung erfolgt über die Befestigungslaschen 18, die mit den Seitenkanten 9 mitvemäht werden. Ansonst hängt die Innenauskleidung 17 frei im Behälter. Nach oben erstreckt sich der Einfüllstutzen 22, der in Fig. 1 aus der Deckfläche 4 nach oben hervorsteht.

Die Fig. 4 zeigt schematisch einen Horizontalschnitt durch einen Transportbehälter gemäß Fig. 1.

Jede der vier Seitenwände 3 umfasst in diesem Ausführungsbeispiel zwei Gewebelagen, nämlich das Außengewebe 11 und das Innengewebe 12. Wischen diesen Gewebelagen sind die sich kreuzenden Stabilisatorgurte 7 angeordnet, die sich an den Kreuzungspunkten 13 kreuzen.

An den Seitenkanten 9 befinden sich die Seitenkantnshte 14, wodurch alle Gewebelagen 11, 12 und die Enden der Stabilisatorgurte 7 sowie die Befestigungsfahnen 18 der Innenauskleidung 17 fest miteinander verbunden sind, wobei auch noch die Kantgurte 15 mitgenäht sind. Die Gurte und Gewebelagen können in der Seitennaht mit einer Überwendlichnaht 26 und einer Sicherheitsnaht 27 vernäht sein, Wie in Fig. 4 dargestellt ist. Im Bodeneckbereich wird bevorzugt eine Kettstichnaht verwendet und auch die Bodenkantnaht entlang der Bodenkanten 19 kann als Kettenstichnaht ausgeführt sein.

Es versteht sich von selbst, dass die Innenauskleidung aus einer möglichst dünnen Folie bestehen soll, deren Erweichungspunkt etwas höher liegt als die Einfülltemperatur des Bitumens. Andererseits soll die Innenauskleidung, die beim Entladen üblicherweise mit dem kalten Bitumen aus dem Sack entnommen wird, beim Wiederaufheizen des Bitumens verflüssigbar oder so erweichbar sein, dass er entweder leicht entfernt oder mit dem Bitumen eingearbeitet werden kann. Als günstige Temperatur für das Einfüllen des Bitumens sei beispielsweise 108°C genannt. Die Erweichungstemperatur der Folie muss über diesen 108°C liegen, beispielsweise 110° bis 120°C.

Die Gewebe des außenliegenden Transportbehälters sind bevorzugt aus Polyethylen oder Polypropylen und deren Erweichungspunkt liegt wesentlich höher wie z.B. 190° bis 220°C. Bevorzugt sind die Gewebe mit PE oder PP beschichtet, wodurch das Gewebe gefestigt wird.

In den Zeichnungen nicht dargestellt ist die Anordnung von Kette und Schuß der Gewebebahnen. Diese liegen üblicherweise derart, dass die Kette senkrecht von der Bodenkante zur Deckkante reicht und der Schuß normal dazu parallel zur Bodenkante verläuft. Da bekanntlich jedes Gewebe in Richtung schräg zu Kette und Schuß die größe Dehnfähigkeit aufweist, werden die Zugkräfte von den ebenfalls schräg verlaufenden sich kreuzenden Stabilisatorgurten aufgefangen und in die Seitenkantennähte und Bodeneckbereiche eingeleitet. Die Gewebe können Flachgewebe aber auch Rundgewebe sein.

Die Stabilisatorgurte sollen möglichst fest aber doch vernähbar sein. Bevorzugt werden Multifilamentgurte verwendet, bei denen sich die Multifilamente in Längsrichtung der Gurte erstrecken.

Typische Flächengewichte für das Wandmaterial sind 70 bis 150 g/m² für das Innengewebe und bis zu 250g/m² für die beanspruchten Teile des Außengewebes. Beispielsweise kann das Außengewebe am Boden eine höhere Grammatur aufweisen als jenes der Seitenwände. Der Boden, die Seitenwände und auch die Deckflächen können aus getrennten Zuschnitten gebildet sein, die an den Kanten miteinander verbunden sein können. Es kann auch der durch das Außengewebe gebildete Teil des Behälterrumpfes mit dem Innengewebe nur an den Deckflächenkanten befestigt sein. Wenn oben ausgedrückt ist, dass die Stabilisatorgurte zwischen den Befestigungspunkten bezüglich der Seitenwände frei hängend sind, so bedeutet dies, dass sie an keiner Stelle des Innen- oder Außengewebes der Seitenwände zuglastübertragend gehalten sind. Im belasteten Zustand werden die Zugkräfte nur in die Seitenkantnähte und Bodeneckbereiche des Behälterrumpfes eingeleitet.

Der untere Befestigungspunkt der Stabilisatorgurte liegt im Bodeneckbereich 8. Dieser muss nicht exakt die Ecke sein, an der die Bodenkante 19 mit der jeweiligen Seitenkante zusammenstoßen. Der Bodeneckbereich erstreckt sich auch In die nahe Umgebung der Kanten. Beispielsweise liegt der untere Befestigungspunkt etwa 3 bis 10cm, bevorzugt etwa 5 cm über der Bodenecke in der Seitenkante 9. Wichtig ist, dass die hohen Zugkräfte der Stabilisatorgurte in die festen Kantnähte eingeleitet werden.

..Zu den vofteilhäft verwendeten Gurten, also den Stabilisatorgurten und auch den Kantgurten mit den Hebeschlaufen, ist noch hinzuzufügen, dass durch entsprechende Materialwahl die Festigkeit des Transportbehäfters stark verbessert und den Umweltbedingungen angepasst werden kann. Je nach den klimatischen Bedingungen können auch sehr tiefe Temperaturen von unter -30°C auftreten, bei denen sonst gerne verwendete Materialien wie Polypropylen spröde werden, sodass der Transportsack nicht mehr genügend tragfähig ist.

Die erfindungsgemäße Lösung kann darin bestehen, dass die Gurte für den Transportbehälter stärker dimensioniert oder aus kältebeständigeren Materialien vorgesehen werden, z.B. aus Metallgewebe, Stahldrähten, Polyamidfasern, Naturfasern etc.

### Bezugszeichenliste:

1. Behälterrumpf
2. Boden
3. Seitenwand
4. Deckfläche
5. Einfüllöffnung
6. Stabilisierungsmittel
7. Stabilisatorgurt
8. Bodeneckbereich
9. Seitenkante
10. Befestigungspunkt
11. Außengewebe
12. Innengewebe
13. Kreuzungspunkte
14. Seitenkantnaht
15. Kantgurte
16. Hebeschlaufe
17. Innenauskleidung
18. Befestigungsfahne:
19. Bodenkante
20. Deckflächenkante
21. Gurte
22. Einfüllstutzen
23. Barcode
24. Dokumententasche
25. Schließband
26. Überwendlichnaht
27. Sicherheitsnaht

## Patentansprüche

1. Transportbehälter für fließfähige Stoffe, insbesondere für Bitumen in erwärmtem oder kaltem Zustand, wobei der Behälterrumpf (1) des Transportbehälters eine im Wesentlichen pyramidenstumpfförmige Form mit aus flexiblem Material gebildeten Boden (2), Seitenwänden (3) und gegebenenfalls Deckfläche (4) mit Einfüllöffnung (5) aufweist, und wobei die Seitenwände (3) im bodennahen unteren Bereich durch Stabilisierungsmittel gegen Verformung verstärkt sind, wobei die Stabilisierungsmittel als Stabilisatorgurte (7) ausgebildet sind, die jeweils gekreuzt die Bodeneckbereiche (8) mit den benachbarten Seitenkanten (9) verbinden und innerhalb der bodennahen unteren zwei Drittel der Gesamthöhe des Behälterrumpfes liegen, **dadurch gekennzeichnet, dass** die Stabilisatorgurte (7) zwischen den Befestigungspunkten (10) bezüglich der Seitenwände (3) frei hängend und mit Vorspannung zugfest angeordnet sind und die Befestigungspunkte (10) der Stabilisatorgurte an den Seitenkanten (9) angeordnet sind, wobei zumindest die Seitenwände (3) und bevorzugt auch der Boden (2) aus einem Außengewebe (11) und einem Innengewebe (12) gebildet sind und die Stabilisatorgurte (7) zwischen diesen Gewebeflächen angeordnet sind.

2. Transportbehälter nach Anspruch 1, **dadurch gekennzeichnet, dass** die Seitenkanten (9) durch Kantgurte (15) verstärkt sind und dass je zwei nebeneinander liegende Kantgurte (15) unter Bildung einer Hebeschlaufe (16) miteinander verbunden sind.

3. Transportbehälter nach Anspruch 1 oder 2, **dadurch gekennzeichnet, dass** die Seitenkanten (9) mit Gurt und Gewebelagen mit einer Überwendlichnaht (26) und einer Sicherheitsnaht (27) vernäht sind.

4. Transportbehälter nach einem der Ansprüche 1 bis 3, **dadurch gekennzeichnet, dass** der Transportbehälter eine Innenauskleidung (17) aus Kunststofffolie aufweist, die über Befestigungsfahnen (18) mit den Seitenkantnähten (14) verbunden sind.

5. Transportbehälter nach Anspruch 4, **dadurch gekennzeichnet, dass** die Befestigungsfahnen (18) etwa in der Mitte der Seitenkantnähte (14) angeordnet und dort befestigt sind.

6. Transportbehälter nach einem der Ansprüche 1 bis 5, **dadurch gekennzeichnet, dass** der Behälterrumpf (1) an den Bodenkanten (19) und den Seitenkanten (9) sowie gegebenenfalls den Deckflächenkanten (20) genäht ist.

7. Transportbehälter nach einem der Ansprüche 1 bis 6, **dadurch gekennzeichnet, dass** der Boden (2), die Seitenwände (3) und gegebenenfalls die Deckfläche (4) aus getrennten Zuschnitten gebildet sind.

8. Transportbehälter nach einem der Ansprüche 1 bis 7, **dadurch gekennzeichnet, dass** das Außengewebe (11) verschleißfester ist und/oder ein höheres Flächengewicht aufweist, als das Innengewebe (12).

9. Transportbehälter nach einem der Ansprüche 1 bis 8, **dadurch gekennzeichnet, dass** der durch das Außengewebe gebildete Teil des Behälterrumpfes mit dem Innengewebe nur an den Deckflächenkanten (20) befestigt ist.

10. Transportbehälter nach einem der Ansprüche 1 bis 9, **dadurch gekennzeichnet, dass** die Stabilisatorgurte (7) in Längsrichtung dehnfest sind.

11. Transportbehälter nach einem der Ansprüche 1 bis 10, **dadurch gekennzeichnet, dass** die Stabilisatorgurte (7) in Längsrichtung Polyfilamente aufweisen.

12. Transportbehälter nach einem der Ansprüche 1 bis 11, **dadurch gekennzeichnet, dass** die Seitenwände (3) aus Flachgewebe, insbesondere aus Polyethylen (PE) oder Polypropylen (PP), gebildet sind, welches mit PE oder PP beschichtet ist.

13. Transportbehälter nach einem der Ansprüche 1 bis 11, **dadurch gekennzeichnet, dass** die Seitenwände (3) aus Rundgewebe, insbesondere aus Polyethylen (PE) oder Polypropylen (PP), gebildet sind, welches mit PE oder PP beschichtet ist.

## Claims

1. A transport container for free-flowing materials, particularly for bitumen in a heated or cold state, wherein the container body (1) of the transport container has a form shaped substantially like a frustum of a pyramid comprising a bottom (2), sidewalls (3) and optionally a top surface (4) having a filling opening (5) that are made of flexible material, and wherein the sidewalls (3) are reinforced by stabilizing means in the lower region near the bottom so as to prevent deformation, wherein the stabilizing means are designed as stabilizer belts (7), which respectively connect the bottom corner regions (8) to the adjacent side edges (9) in a crossed manner and lie within the lower two-thirds of the overall height of the container body near the bottom, **characterized in that** the stabilizer belts (7) are arranged between the fastening points (10) in a free-hanging manner with respect to the sidewalls (3) and under prestress in a tension-resistant manner, and that the fastening points (10) of the stabilizer belts are arranged at the side edges (9), wherein at least the side walls (3) and preferably also the bottom (2) are formed from an outer fabric (11) and an inner fabric (12), and the stabilizer belts (7) are arranged between these fabric layers.

2. The transport container according to claim 1, **characterized in that** the side edges (9) are reinforced by edge belts (15) and that in each case two adjacent edge belts (15) are connected to one another, thereby forming a lifting strap (16).

3. The transport container according to claim 1 or 2, **characterized in that** the side edges (9) are sewed to the belts and the fabric layers by means of an overlock seam (26) and a safety seam (27).

4. The transport container according to any one of claims 1 to 3, **characterized in that** the transport container has an inner lining (17) made of a plastic film which is connected to the side edge seams (14) by means of fastening straps (18).

5. The transport container according to claim 4, **characterized in that** the fastening straps (18) are arranged and fastened approximately in center of the side edge seams (14).

6. The transport container according to any one of claims 1 to 5, **characterized in that** the container body (1) is sewed at the bottom edges (19) and the side edges (9) and optionally at the top surface edges (20).

7. The transport container according to any one of claims 1 to 6, **characterized in that** the bottom (2), the side walls (3) and optionally the top surface (4) are formed from separate blanks.

8. The transport container according to any one of claims 1 to 7, **characterized in that** the outer fabric (11) is more wear-resistant and/or has a higher weight per unit area than the inner fabric (12).

9. The transport container according to any one of claims 1 to 8, **characterized in that** the portion of the container body formed by the outer fabric is connected to the inner fabric on the top surface edges (20) only.

10. The transport container according to any one of claims 1 to 9, **characterized in that** the stabilizer belts (7) are stretch-resistant in the longitudinal direction.

11. The transport container according to any one of claims 1 to 10, **characterized in that** the stabilizer belts (7) have polyfilaments in the longitudinal direction.

12. The transport container according to any one of claims 1 to 11, **characterized in that** the side walls (3) are formed from a plane woven fabric, particularly from polyethylene (PE) or polypropylene (PP), which is coated with PE or PP.

13. The transport container according to any one of claims 1 to 11, **characterized in that** the side walls (3) are formed from a circular woven fabric, particularly from polyethylene (PE) or polypropylene (PP), which is coated with PE or PP.

## Revendications

1. Conteneur de transport pour des matières fluides, notamment pour des bitumes à l'état réchauffé ou froid, le corps de conteneur (1) du conteneur de transport présentant une forme sensiblement en pyramide tronquée avec un fond (2), des parois latérales (3) et le cas échéant une surface de recouvrement (4) avec orifice de remplissage (5) formés en une matière souple et dans la région inférieure proche du fond, les parois latérales (3) étant renforcées contre la déformation par des moyens stabilisateurs, les moyens stabilisateurs étant conçus sous la forme de sangles stabilisatrices (7) qui en étant chaque fois croisées relient les régions angulaires (8) du fond avec les arêtes latérales (9) voisines et se situent à l'intérieur des deux tiers inférieurs proches du fond de la hauteur totale du corps de conteneur, **caractérisé en ce qu'**entre les points de fixation (10), les sangles stabilisatrices (7) sont placées en suspension libre par rapport au parois latérales (3) et avec une précontrainte en résistant à la traction et les points de fixation (10) des sangles stabilisatrices sont placés sur les arêtes latérales (9), au moins les parois latérales (3) et de préférence également le fond (2) étant formés en un textile extérieur (11) et un textile intérieur (12) et les sangles stabilisatrices (7) étant placées entre lesdites surfaces textiles.

2. Conteneur de transport selon la revendication 1, **caractérisé en ce que** les arêtes latérales (9) sont renforcées par des sangles d'arêtes (15) et **en ce que** chaque fois deux sangles d'arêtes (15) placées côte à côte sont reliées ensemble en formant une boucle de levage (16).

3. Conteneur de transport selon la revendication 1 ou 2, **caractérisé en ce que** les arêtes latérales (9) avec sangle et couches textiles sont cousues ensemble par un surjet (26) et une couture de sécurité (27).

4. Conteneur de transport selon l'une quelconque des revendications 1 à 3, **caractérisé en ce que** le conteneur de transport comporte un habillage intérieur (17) en film de matière plastique qui est relié par l'intermédiaire de pattes de fixation (18) avec les coutures (14) des arêtes latérales.

5. Conteneur de transport selon la revendication 4, **caractérisé en ce que** les pattes de fixation (18) sont placées approximativement au centre des coutures (14) des arêtes latérales et y sont fixées.

6. Conteneur de transport selon l'une quelconque des revendications 1 à 5, **caractérisé en ce que** le corps de contenant (1) est cousu sur les arêtes (19) du fond et sur les arêtes latérales (9), ainsi que le cas échéant sur les arêtes (20) de la surface de recouvrement.

7. Conteneur de transport selon l'une quelconque des revendications 1 à 6, **caractérisé en ce que** le fond (2), les parois latérales (3) et le cas échéant la surface de recouvrement (4) sont formés par des coupons séparés.

8. Conteneur de transport selon l'une quelconque des revendications 1 à 7, **caractérisé en ce que** le textile extérieur (11) est plus résistant à l'usure et/ou présente un grammage plus important que le textile intérieur (12).

9. Conteneur de transport selon l'une quelconque des revendications 1 à 8, **caractérisé en ce que** la partie du corps de contenant qui est formée par le textile extérieur n'est fixée sur le textile intérieur que sur les arêtes (20) de la surface de recouvrement.

10. Conteneur de transport selon l'une quelconque des revendications 1 à 9, **caractérisé en ce que** les courroies stabilisatrices (7) sont résistantes à la torsion dans la direction longitudinale.

11. Conteneur de transport selon l'une quelconque des revendications 1 à 10, **caractérisé en ce que** dans la direction longitudinale, les courroies stabilisatrices (7) comportent des polyfilaments.

12. Conteneur de transport selon l'une quelconque des revendications 1 à 11, **caractérisé en ce que** les parois latérales (3) sont formées en textile plat, notamment en polyéthylène (PE) ou en polypropylène (PP) lequel est revêtu de PE ou de PP.

13. Conteneur de transport selon l'une quelconque des revendications 1 à 11, **caractérisé en ce que** les parois latérales (3) sont formées en textile rond, notamment en polyéthylène (PE) ou en polypropylène (PP) lequel est revêtu de PE ou de PP.
